# FASCICULE DE BREVET EUROPEEN

(11) **EP 0 323 921 B1**
(45) Date de publication et mention de la délivrance du brevet: **29.05.1991**
(21) Numéro de dépôt: 89400002.5
(22) Date de dépôt: 02.01.1989
(51) Int. Cl.: F23L 17/00, F24C 15/00, F24H 9/02

(54) **Chaudière étanche à gaz à ventilateur d'extraction orientable et système de sécurité pressostatique associé**
Gasheizkessel des gasdichten Typs mit verstellbarem Abgasventilator und damit verbundenen von einem Druckschalter Überwachten Sicherheitssystem
Gas boiler of the gas-tight type with an adjustable exhaust gas ventilator, and associated pressure switch-controlled security system

(30) Priorité: 05.01.1988 FR 8800024
(43) Date de publication de la demande: 12.07.1989
(73) Titulaire: SAUNIER DUVAL EAU CHAUDE CHAUFFAGE S.D.E.C.C. - Société anonyme, F-92096 Paris la Defense Cédex 27 (FR)
(72) Inventeur: Choimet,Mikael, F-44000 Nantes (FR); Chatain Bernard, F44800 Sautron (FR); Mollard, Lionnel, F-44000 Nantes (FR); Piquin,Patrice, F-44400 Reze-les-Nantes (FR)
(74) Mandataire: Lhuillier, René

(56) Documents cités:
- FR-A- 1 281 313
- FR-A- 2 373 752
- FR-A- 2 452 059

## Description

L'invention qui se situe dans le domaine technique des chaudières étanches à gaz notamment les chaudières murales, concerne un agencement particulier de la boîte de répartition d'air et du ventilateur d'extraction des gaz brûlés qui est orientable vers le haut ou l'arrière de l'appareil, ainsi qu'un système de sécurité pressostatique qui lui est associé.

On sait que dans les appareils à gaz à chambre de combustion étanche du type à tirage forcé par un ventilateur électrique d'extraction, l'arrivée de l'air de combustion et l'évacuation des produits de combustion se font très souvent à l'aide de deux conduits coaxiaux. Le conduit intérieur qui a précisément un diamètre plus petit que le conduit extérieur est utilisé pour l'évacuation des gaz chauds constituant les produits de la combustion du gaz, l'air nécessaire à la combustion circulant en sens inverse dans l'espace compris entre le conduit intérieur chaud et le conduit extérieur froid.

Cette disposition est avantageuse car elle permet de raccorder l'appareil à une microventouse à l'extérieur du mur du logement en ne perçant dans ce dernier qu'un simple trou rond de faible diamètre. De plus la microventouse également à structure coaxiale est plus simple à fabriquer et présente un encombrement minimum. Cette disposition est valable si la sortie et l'entrée sont coaxiales. Dans ce cas l'air frais arrive dans une chambre de répartition prévue dans l'appareil, située juste à l'entrée du tube concentrique.

Selon une disposition connue par le FR-A-2 452 059 le ventilateur d'extraction est monté sur la paroi verticale d'une hotte ayant un profil en forme de L dont la cheminée verticale d'évacuation est placée au-dessus d'une chambre collectrice des gaz brûlés. Le moteur d'entraînement du ventilateur est donc à axe horizontal; le ventilateur coiffe un orifice prévu sur la cheminée et sa tubulure de sortie orientée vers le haut traverse un boîtier répartiteur d'air qui ferme la surface supérieure de l'appareil, pour s'emmancher dans le conduit extérieur menant à la microventouse. Le ventilateur est ainsi logé dans l'espace creux entre le sommet de la chambre collectrice, la cheminée et le répartiteur d'air.

L'évacuation des gaz brûlés et l'admission d'air frais s'effectuent ainsi à la partie supérieure de l'appareil, et même si à ce niveau on place un coude orientable pour le raccordement à une microventouse murale, celle-ci doit être nécessairement au moins légèrement au-dessus de l'appareil. Compte tenu du fait que dans un local une chaudière murale doit être fixée à une certaine hauteur,l'agencement du local et du bâtiment ne permettant pas toujours facilement de réaliser le trou du mur un peu plus haut.

L'invention permet de s'affranchir de cet inconvénient en ce qu'elle offre la possibilité de raccorder l'appareil à l'extérieur de façon connue par sa partie supérieure, mais aussi de façon nouvelle par sa partie arrière au niveau de la hotte, et cela parce que le ventilateur d'extraction et son conduit d'évacuation sont orientables sur la cheminée à laquelle est fixé le ventilateur. Cette disposition rendant inopérant l'habituel répartiteur d'air supérieur, celui-ci est supprimé, la fonction répartition d'air étant assurée par l'ensemble de la partie supérieure de la chaudière où sont situés l'extracteur et les prises de pression et de ce fait un dispositif complémentaire de sécurité pressostatique apte à agir dans l'une ou l'autre des positions de l'extracteur est prévu à l'intérieur de la chaudière.

A cet effet un objet principal de l'invention consiste en une chaudière étanche à gaz comportant une hotte d'évacuation des gaz brûlés sur la cheminée verticale de laquelle est monté un ventilateur assurant l'extraction de ces gaz dans un conduit qui sort par un orifice prévu à la partie supérieure de l'appareil et qui est situé à l'intérieur d'un conduit de plus grand diamètre, l'espace annulaire entre les deux conduits servant à l'admission d'air frais dans l'enceinte étanche, chaudière selon laquelle la zone supérieure de l'appareil au niveau de la hotte est pourvue d'un autre orifice à l'arrière de l'appareil, de même dimension que l'orifice supérieur, le ventilateur d'extraction étant monté de façon orientable sur la cheminée verticale de la hotte pour que son conduit puisse déboucher dans l'orifice supérieur ou dans l'orifice arrière, un bouchon étant adapté à obturer celui de ces deux orifices qui n'est pas utilisé et un dispositif complémentaire de sécurité pressostatique étant monté de façon fixe dans la zone supérieure pour agir quelle que soit la position du conduit d'évacuation des gaz brûlés.

Selon une caractéristique particulière de l'invention, une plaque horizontale bordant la base de la hotte sur la face avant et les deux côtés de l'appareil est pourvue d'orifices, les deux parties latérales de la plaque étant chacune munie d'un seul trou et la partie avant d'au moins deux trous de dimensions différentes et irrégulièrement disposés, ou d'une fente.

Selon une autre caractéristique de l'invention une partie centrale du bouchon obture, quand ledit bouchon est en position d'obturation d'un des orifices et que ce bouchon est correctement placé, un des conduits menant à la chambre haute-pression d'un pressostat. Avantageusement sur le conduit venant de l'orifice arrière, débouche l'autre conduit venant de l'orifice supérieur, une prise de pression étant obturée par la pastille du bouchon quand l'autre prise de pression est ouverte et inversement.

D'autres caractéristiques et avantages de l'invention ressortiront de la description qui va suivre d'une forme de réalisation en référence aux dessins annexés qui représentent schématiquement aux figures 1 à 3 une chaudière respectivement en vue de face, de côté, et de dessus, la figure 4 étant une vue agrandie schématique de la partie supérieure de l'appareil selon la figure 2.

La chaudière représentée sur les figures comporte essentiellement trois zones superposées A, B et C. La zone supérieure A s'étend de la partie supérieure de l'appareil à la base de la hotte 1 d'évacuation des gaz brûlés. La zone intermédiaire B englobe le bloc à ailettes 2 du corps de chauffe 3 et la rampe de brûleur 4 avec sa veilleuse 5 et son thermocouple de sécurité 6. La zone inférieure C au-dessous du brûleur renferme les mécanisme d'admission du gaz, les mécanismes de sécurité et de commande, la pompe de circulation, et tous éléments par ailleurs connus en soi et par conséquent non représentés. Les zones A et B forment une enceinte étanche à l'air extérieur. Une plaque inférieure 7 qui forme une séparation entre les zones B et C est donc traversée de façon étanche par les conduits d'alimentation et de raccordement au brûleur 4, à la veilleuse 5 et au thermocouple 6. Le capot avant 8 faisant retour sur le côté fait étanchéité sur les panneaux de côté de l'appareil, sur la plaque 7 et sur une plaque supérieure 9 formant le couvercle de la zone supérieure A. Le capot avant 8 est également en appui sur une plaque horizontale 10 qui borde la base de la hotte 1 sur sa face avant et sur ses côtés, ladite plaque étant munie d'orifices 11, permettant à l'air de passer de la zone A à la zone B. On remarque sur la figure 3 que les parties latérales de la plaque 10 sont chacune munies d'un trou oblong 11 sensiblement en leur milieu tandis que sur la partie avant, deux trous oblongs 11a de dimensions différentes sont disposés à proximité l'un de l'autre du côté du ventilateur d'extraction 14, c'est-à-dire au niveau de la zone extérieure à la hotte entourant la ventilation, et un trou rond 11b plus petit est disposé de l'autre côté.

Selon des variantes de réalisation non représentées, une ou des fentes peuvent remplacer les trous pour modifier la répartition de l'air.

La hotte 1 présente un profil en forme de L dont la partie inférieure de forme rectangulaire coiffe le bloc à ailettes 2 et forme une chambre collectrice des gaz brûlés qui s'échappent par une cheminée verticale d'évacuation 12 vers un orifice 13 prévu sur une paroi latérale de cette cheminée. Sur ledit orifice est fixé par plusieurs vis facilement accessibles un ventilateur d'extraction 14 avec son moteur d'entraînement 15 à axe horizontal. Les gaz brûlés sont extraits par un conduit 16 qui traverse un orifice 17 de plus grand diamètre prévu dans la plaque supérieure 9. Sur l'orifice 17 est monté un conduit d'admission d'air frais 18 coaxial au conduit 16 qui permet le raccordement de l'appareil à une microventouse non représentée prévue dans le mur voisin au dessus de l'appareil. La paroi arrière de la zone A, formant le fond, à l'arrière de la hotte 1, est également pourvue d'un orifice 19 de même diamètre que l'orifice supérieur 17 qui dans le cas représenté est obturé par un bouchon 20 comme on peut le voir plus clairement sur figure 4. Ce bouchon 20 est un couvercle de bouchage qui obture l'orifice arrière 19 non utilisé et qui se compose d'une partie annulaire 21 pour la fixation sur le pourtour de l'orifice 19 et d'une partie centrale contre-emboutie 22, un joint non représenté étant intercalé entre le bouchon et le fond de la chaudière. Une pastille d'étanchéité autocollante 23 est prévue sur le contre-embouti 22. Sur cette pastille est en appui l'extrémité ouverte 26 d'un petit conduit 24 menant à la chambre haute-pression d'un pressostat non représenté. On notera que la fermeture du bouchon 20 entraîne automatiquement l'obturation de l'ouverture 26 du conduit 24, et qu'aucun montage du bouchon sur l'ouverture 19 n'est possible si la pastille 23 n'est pas en bonne position en face de l'ouverture 26 du conduit 24, localisée dans la zone du conduit d'admission d'air frais 18. Sur ce conduit 24 débouche un autre conduit 25 provenant aussi d'une ouverture 27 formant une prise de pression localisée en bordure de l'ouverture 17 dans la zone du conduit d'admission d'air frais 18. Les prises de pression 26 et 27 sont positionnées à la même distance du bord des orifices 19 et 17.

Dans le cas représenté sur les figures l'appareil est raccordé en sortie supérieure c'est-à-dire que le ventilateur d'extraction 14 est fixé sur la hotte 1 de telle sorte que son conduit 16 de sortie des gaz brûlés débouche dans l'ouverture supérieure 17, où il est coiffé, comme on l'a vu, par un conduit d'admission d'air frais 18. La sortie arrière 19 est alors obturée par le bouchon 20 dont la pastille 23 obture l'ouverture 26 du conduit 24. Par conséquent seule la prise de pression 27 est reliée au pressostat, et détecte la pression d'admission d'air dans la zone A de l'appareil. Par rapport à la valeur statique de la pression prise en un autre point non représenté de la chambre étanche, le pressostat permet d'obtenir une détection pressostatique proportionnelle à la vitesse d'écoulement d'air frais par l'ouverture supérieure 17 et par conséquent son débit. L'air ainsi admis dans la zone A par le conduit 18, remplit le volume environnant à la hotte 1 puis pénètre dans la zone B autour du corps de chauffe 3, par les orifices 11. Ces derniers ont pour fonction de réduire le passage de l'air de A à B et d'introduire une perte de charge en même temps que répartir le débit sur la périphérie du corps de chauffe.

En cas de mauvais montage du bouchon 20, parce que les vis de fixation sont mal serrées ou que le bouchon ou son joint est mal positionné, la valeur détectée au pressostat devient très faible puisqu'il y a une fuite par l'orifice découvert du conduit 24, et l'appareil ne peut fonctionner.

Quand on veut raccorder l'appareil en sortie arrière, il suffit de dévisser le ventilateur d'extraction 14 de la cheminée verticale 12 à laquelle il est fixé, puis de le faire pivoter pour que le conduit 16 d'évacuation des gaz brûlés se place en position horizontale vers le centre de l'ouverture arrière 19. Le bouchon 20 a préalablement été ôté de cette ouverture et fixé sur l'ouverture supérieure 17, de la même façon, pour que la pastille d'étanchéité 23 vienne obturer la prise de pression 27. Dans ce cas c'est alors la prise de pression 26 qui est ouverte et fait communiquer le conduit 24 avec le pressostat.

L'admission d'air frais se fait alors coaxialement au conduit de sortie 16 par un conduit extérieur raccordé à la microventouse voisine. La paroi de la cheminée 12 sur laquelle est fixée le ventilateur d'extraction est, comme on le voit aux figures 1 et 3, inclinée de quelques degrés par rapport à un plan vertical parallèle aux parois latérales de l'appareil. Cette particularité permet de disposer l'orifice arrière 19 décentré par rapport au plan médian de la chaudière.

Ainsi quelle que soit la façon dont on souhaite raccorder l'appareil en partie supérieure ou en partie arrière, on dispose d'un dispositif fixe de sécurité pressostatique adaptable sans changement aux deux positions d'alimentation en air et d'un bouchon obturateur approprié qui se fixe indifféremment sur l'une ou l'autre des ouvertures de sortie possible. En outre la séparation complémentaire introduite entre la zone A et la zone B, qui est munie d'orifices de passage d'air judicieusement disposés évite l'emploi d'un boîtier répartiteur d'air ce qui simplifie notablement la réalisation de l'appareil.

## Revendications

1. Chaudière étanche à gaz comportant une hotte d'évacuation des gaz brûlés sur la cheminée verticale de laquelle est monté un ventilateur assurant l'extraction de ces gaz dans un conduit (16) qui sort par un orifice (17) prévu à la partie supérieure de l'appareil et à l'intérieur d'un conduit (18) de plus grand diamètre, l'espace annulaire entre les deux conduits servant à l'admission d'air frais dans l'enceinte étanche de la chaudière, caractérisée en ce que la zone supérieure (A) de l'appareil au niveau de la hotte (1) est pourvue d'un autre orifice (19) à l'arrière de l'appareil, de même dimension que l'orifice supérieur (17), en ce que le ventilateur d'extraction (14) est monté de façon orientable sur la cheminée verticale (12) de la hotte pour que son conduit (16) puisse déboucher dans l'orifice supérieur ou dans l'orifice arrière, un bouchon (20) étant adapté à obturer celui de ces deux orifices qui n'est pas utilisé, et en ce qu'un dispositif complémentaire de sécurité pressostatique (23, 24, 25) est monté de façon fixe dans la zone (A) pour agir quelle que soit la position du conduit d'évacuation des gaz brûlés.

2. Chaudière selon la revendication 1, caractérisée en ce que le ventilateur d'extraction (14) portant son moteur d'entraînement (15) est fixé à la cheminée verticale (12) de la hotte (1) par des vis facilement accessibles, dans l'une ou l'autre de ses deux positions possibles.

3. Chaudière selon la revendication 1, caractérisée en ce qu'une plaque horizontale (10) qui borde la base de la hotte (1) sur la face avant et les deux côtés de l'appareil est pourvue d'orifices (11).

4. Chaudière selon la revendication 3, caractérisée en ce que les deux parties latérales de la plaque (10) sont chacune munies d'un seul trou et la partie avant d'au moins deux trous (11a, 11b) de dimensions différentes.

5. Chaudière selon la revendication 4, caractérisée en ce que les trous (11a, 11b) prévus sur la partie avant de la plaque (10) sont irrégulièrement disposés sur ladite plaque.

6. Chaudière selon la revendication 1, caractérisée en ce qu'une pastille d'étanchéité autocollante (23) prévue sur la partie centrale (22) du bouchon (20) obture, quand ledit bouchon est en position d'obturation d'un des orifices (17, 19) et que ce bouchon est correctement placé, un des conduits (24, 25) menant à la chambre haute-pression d'un pressostat.

7. Chaudière selon la revendication 6, caractérisée en ce que sur le conduit (24) venant de l'orifice arrière (19), débouche l'autre conduit (25) venant de l'orifice supérieur (17), une prise de pression (26) étant obturée par la pastille (23) du bouchon (20) quand l'autre prise de pression (27) est ouverte et inversement.

8. Chaudière selon la revendication 7, caractérisée en ce que les prises de pression (26) et (27) sont positionnées à la même distance du bord de l'orifice (19) et de l'orifice (17) dans la zone du conduit d'admission d'air frais (18).

## Patentansprüche

1. Gasheizkessel des gasdichten Typs mit einer Abzugshaube zum Abführen der Rauchgase, auf deren vertikalem Schornstein ein Lüfter angeordnet ist, der das Absaugen der Gase in eine Leitung (16) gewährleistet, die von einer Öffnung (17) aus verläuft, die im oberen Teil der Vorrichtung und im Inneren einer Leitung (18) mit größerem Durchmesser vorgesehen ist, wobei der ringförmige Zwischenraum zwischen den beiden Leitungen für die Frischluftzufuhr in das gasdichte Schutzgehäuse des Gasheizkessels dient, **dadurch gekennzeichnet, daß** die obere Zone (A) der Vorrichtung auf der Höhe der Abzugshaube (1) hinten an der Vorrichtung mit einer weiteren Öffnung (19) versehen ist, die die gleichen Abmessungen wie die obere Öffnung (17) aufweist, **daß** der Sauglüfter (14) ausrichtbar so auf dem vertikalen Kamin (12) der Abzugshaube (1) angebracht ist, daß seine Leitung (16) in die obere Öffnung oder die hintere Öffnung einmünden kann, wobei ein Verschlußstück (20) so angepaßt ist, daß es diejenige der beiden Öffnungen absperrt, die nicht verwendet wird, **und daß** eine zusätzliche Druckschalter-Sicherheitsvorrichtung (23, 24, 25) so im Bereich (A) angebracht ist, daß sie unabhängig von der jeweiligen Stellung der Rauchgasabsaugleitung arbeiten kann.

2. Gasheizkessel nach Anspruch 1, **dadurch gekennzeichnet, daß** der Sauglüfter (14) mit seinem Antriebsmotor (15) am horizontalen Kamin (15) der Abzugshaube (1) mittels leicht zugänglicher Spindeln in der einen oder anderen möglichen seiner beiden Stellungen befestigt ist.

3. Gasheizkessel nach Anspruch 1, **dadurch gekennzeichnet, daß** eine horizontale Platte (10), die an der Basis der Abzugshaube (1) auf der Vorderseite und den beiden Seiten der Vorrichtung angrenzt, mit Öffnungen (11) versehen ist.

4. Gasheizkessel nach Anspruch 3, **dadurch gekennzeichnet, daß** die beiden seitlichen Bereiche der Platte (10) jeweils mit einer einzigen Öffnung versehen sind und der vordere Bereich mindestens zwei Öffnungen (11a, 11b) unterschiedlicher Abmessungen aufweist.

5. Gasheizkessel nach Anspruch 4, **dadurch gekennzeichnet, daß** die auf der Vorderseite der Platte vorgesehenen Öffnungen (11a, 11b) unregelmäßig über die Platte verteilt sind.

6. Gasheizkessel nach Anspruch 1, **dadurch gekennzeichnet, daß** ein Abdichtungs-Aufklebe-Sicherungsplättchen (23)auf dem Mittelbereich (22) des abgesperrten Verschlußstücks (20) vorgesehen ist, wenn das Verschlußstück in Absperrstellung für eine der Öffnungen (17, 19) ist, und daß das Verschlußstück richtig positioniert ist, wobei eine der Leitungen (24, 25) zur Hochdruckkammer eines Druckschalters führt.

7. Gasheizkessel nach Anspruch 6, **dadurch gekennzeichnet, daß** auf der von der hinteren Öffnung (19) ausgehenden Leitung (24) die andere, von der oberen Öffnung (17) ausgehende Leitung (25) mündet, wobei ein Druckmesser (26) durch das Sicherheitsplättchen (23) des Verschlußstücks (20) abgesperrt ist, während der andere Druckmesser (27) offen und inverse ist.

8. Gasheizkessel nach Anspruch 7, **dadurch gekennzeichnet, daß** die Druckmesser (26) und (27) im gleichen Abstand von der Kante der Öffnung (19) und der Öffnung (17) im Bereich der Frischluft-Zufuhrleitung (18) angeordnet sind.

## Claims

1. A gas-tight boiler comprising a hood for discharging flue gases, on the vertical flue whereof there is mounted a fan ensuring the extraction of these gases in a duct (16) emerging via an opening (17) provided at the upper part of the appliance and with a duct (18) with a larger diameter, the annular space between the two ducts serving for the intake of fresh air into the leakproof shell of the boiler, characterized in that the upper zone (A) of the appliance is provided at the level of the hood (1) with another opening (19) at the rear of the appliance having the same dimension as the upper opening (17), in that the extractor fan (14) is mounted in an orientable manner on the vertical flue (12) of the hood so that its duct (16) can issue in the upper opening or in the rear opening, a stopper (20) being fitted so as to obturate that of the two openings which is not used and in that an additional pressure controller safety device (23, 24, 25) is fixedly mounted in the zone (A) to operate irrespective of the position of the duct for the discharge of the flue gases.

2. A boiler according to claim 1, characterized in that the extractor fan (14) carrying its drive motor (15) is fixed to the vertical flue (12) of the hood (1) by readily accessible screws in one or the other of its two possible positions.

3. A boiler according to claim 1, characterized in that a horizontal plate (10) surrounding the base of the hood (1) on the front and the two sides of the appliance is provided with openings (11).

4. A boiler according to claim 3, characterized in that the two side portions of the plate (10) are each provided with a single hole and the front portion with at least two holes (11a, 11b) of different dimensions.

5. A boiler according to claim 4, characterized in that the holes (11a, 11b) provided at the front portion of the plate (10) are irregularly disposed on the said plate.

6. A boiler according to claim 1, characterized in that when the said stopper is in its position of obturating one of the openings (17, 19) and when this stopper is correctly positioned, a self-adhesive sealing plug (23) provided on the central portion (22) of the stopper (20) obturates one of the conduits (24, 25) leading to the high pressure chamber of a pressure controller.

7. A boiler according to claim 6, characterized in that the conduit (24) coming from the rear opening (19) drains the other conduit (25) coming from the upper opening (17), a pressure tapping (26) being obturated by the plug (23) of the stopper (20) when the other pressure tapping (27) is open and vice versa.

8. A boiler according to claim 7, characterized in that the pressure tappings (26) and (27) are positioned equidistantly from the edges of the opening (19) and the opening (17) in the zone of the fresh air intake duct (18).
